# EUROPÄISCHE PATENTSCHRIFT

(11) **EP 0 191 168 B1**
(45) Veröffentlichungstag und Bekanntmachung des Hinweises auf die Patenterteilung: **14.03.1990**
(21) Anmeldenummer: 85115447.6
(22) Anmeldetag: 05.12.1985
(51) Int. Cl.: A61J 7/00, G04G 15/00

(54) **Vorrichtung zur Aufbewahrung und zur Erinnerung eines Patienten an eine erforderliche Einnahme von Arzneimitteln**
Device for the storage and time ordered taking of medicines
Dispositif pour le stockage de médicaments et leur absorption provoquée en fonction du temps

(30) Priorität: 09.02.1985 DE 8503564 U
(43) Veröffentlichungstag der Anmeldung: 20.08.1986
(73) Patentinhaber: Simon, Udo, D-8500 Nürnberg 10 (DE)
(72) Erfinder: Simon, Udo, D-8500 Nürnberg 10 (DE)
(74) Vertreter: Hafner, Dieter, Dr.rer.nat., Dipl.-Phys.

(56) Entgegenhaltungen:
- EP-A- 129 785
- BE-A- 899 066
- DE-A- 2 921 520
- DE-A- 3 335 301
- DE-U- 1 993 119
- DE-U- 8 318 444

## Beschreibung

Die Erfindung betrifft eine Vorrichtung zur Aufbewahrung und zur Erinnerung eines Patienten an eine erforderliche Einnahme von Arzneimitteln mit den Merkmalen des Oberbegriffes des Anspruches 1.

Eine derartige Vorrichtung ist aus der DE-A-3335301 oder der EP-A-129785 bekannt und weist i.w. einen an einer Blisterpackung angebrachten Signalgeer auf, der an eine zeitlich richtige und exakte Einnahme der in der Blisterpackung aufbewahrten Dragees o. dgl. erinnern soll. Die Uhr der bekannten Vorrichtung ist mit einem Setzeingang ausgestattet, der immer dann betätigt wird, wenn ein Dragee durch die durchdrückbare Folie des Blisters hindurchgedrückt wird. Dies geschieht dadurch, daß über den durchdrückbaren Bereich der Folie eine Leiterbahn gelegt ist, die beim Durchreißen des Bereiches durchtrennt wird, wodurch ein Impuls an die Uhr abgegeben wird. Nähere, die Schaltung der Uhr und die Ausbildung der Leiterbahnen betreffende Einzelheiten finden sich in der besagten Druckschrift, alle Einzelheiten können mit Vorteil auch bei der vorliegenden Erfindung Verwendung finden.

Die bekannte Vorrichtung ist insofern nachteilig, als die Blisterpackung selbst mit aufgedampften oder aufgedruckten Leitungen versehen werden muß, was die HerstellungNerpackung des Arzneimittels selbst geringfügig verteuert, weiterhin eine sehr kostenintensive Umstellung der in der Arzneimittelindustrie verwendeten Verpackungsmaschinen erfordert und insbesondere insofern eine unnötige Kostenmehrbelastung darstellt, als nicht alle mit einem Leitungsbahnaufdruck versehenen Blisterpackungen tatsächlich auch mit einer dadurch gesteuerten Uhr verwendet werden.

Der Erfindung liegt die Aufgabe zugrunde, eine Vrichtung zur Aufbewahrung zur Erinnerung eines Patienten an eine erforderliche Einnahme von Arzneimitteln derart auszubilden, daß eine Steuerung des Einnahme-Signalgebers (Uhr) abhängig von der tatsächlichen Entnahme der Dragees aus der Blisterpackung erfolgen kann, ohne daß die Blisterpackung selbst in irgendeiner Weise verändert werden muß. Diese Aufgabe wird durch die kennzeichnenden Merkmale des Anspruches 1 gelöst.

Als Kern der Erfindung wird es angesehen, im Gegensatz zum gattungsbildenden Stand der Technik den Signalgeber sowie die mit diesem zusammenwirkenden Sensoren nicht mehr unmittelbar an der Arzneimittelpackung zu befestigen, sondern einen irgendwie gearteten Halterahmen vorzusehen, der den Signalgeber sowie die Sensoren trägt, wobei noch offengelassen ist, auf welche Weise die Sensoren ausgebildet sein sollen. Wenn im Anspruch 1 von Halterahmen gesprochen wird, so ist damit gemeint, daß der Rahmen zur Halterung der Sensoren und der Uhr an der Arzneimittelpackung dient. Ein weiteres wesentliches Merkmal ist außerdem, daß der Halterahmen so ausgebildet ist, daß die Dragees oder Tabletten aus dem Drageebehälter entnommen werden können, auch wenn dieser im Rahmen befestigt ist. Dazu ist der Rahmen zumindest auf seiner Unterseite teilweise offen ausgebildet, so daß die Dragees ausgedrückt werden können. Die Oberseite kann entweder auch offen ausgebildet werden, wodurch die Dragees durch unmittelbaren Fingerdruck auf die Ausmuldungen der ersten Folie ausgedrückt werden, oder es ist eine irgendwie geartete Abdeckplatte mit flexiblen Elementen vorgesehen, über die mittelbar ein Druck auf die Ausmuldungen zum Audrücken der Dragees ausgeübt werden kann.

Die Erfindung macht es möglich, fertig konfektionierte Drageebehälter in völlig unveränderter Weise mit einer Uhr zu versehen, die durch die Entnahme von Dosen aus der Packung exakt gesteuert wird. Weiterhin ist beim Anspruch 1 noch offengelassen, ob die Sensoren am Rahmen unmittelbar angeordnet sein sollen oder auf einem gesonderten Sensorträger befestigt sind, der in den Rahmen einlegbar oder an diesem zu befestigen ist.

Bekanntlicherweise existieren Drageebehälter in Form von Blisterpackungen in einer großen Vielzahl unterschiedlicher Abmessungen und mit einer unterschiedlichen Anzahl und räumlichen Anordnung von darin enthaltenen Dragees. Somit kann es vorteilhaft sein, den Signalgeber, mithin die herstellungs- und kostenintensiven Teile am Rahmen lösbar anzubringen (Anspruch_{'}2) und für die unterschiedlichen Blisterpackungen unterschiedliche Rahmengrößen mit unterschiedlichen Sensoranordnungen vorzusehen. Hierbei erscheint von Bedeutung, daß ein Halterahmen im Gegensatz zu der relativ aufwendigen elektronischen Uhr einen Billigartikel darstellt, der u. U. ohne übermässige Kostenaufwendung durch die Apotheke mit den jeweiligen dazu passenden Arzneimittelpackungen abgegeben werden kann, sofern der Apothekenkunde bereits über den zum Rahmen passenden Signalgeber verfügt.

Durch eine Stützplatte gemäß Anspruch 4 und 5 wird zum einen das Durchdrücken der Dragees durch die Folie erleichtert, ohne daß zu befürchten ist, daß die gesamte i. d. R. biegsame Blisterpackung aus dem Rahmen herausgedrückt wird, zum anderen ist es gemäß Anspruch 6 möglich, die Sensoren an der Stützplatte zu befestigen. wobei die Stützplatte dann gleichermaßen einen Sensorträger darstellt. Falls die Stützplatte als vom Rahmen lösbare, gesonderte Platte ausgebildet ist, kann für unterschiedliche Blisterpackungen ein einheitlicher Rahmen verwendet werden, die Stützplatte stellt dann gleichsam einen Anpassungsadapter für unterschiedliche Blisterpackungen dar. Um eine problemlose elektrische Kontaktierung zwischen Rahmen, Uhr und insbesondere Stützplatte in diesem Falle zu gewährleisten, ist die Stützplatte mit Anlagekontakten versehen, die mit zu den Sensoren führenden Leitungen verbunden sind und in Betriebsstellung entsprechend angeordnete Gegenkontakte des Rahmens oder der Uhr beaufschlagen.

Eine sehr einfache Art der Anbringung der Blisterpackung in Rahmen oder Stützplatte wird durch Anspruch 8 gelehrt. Weiterhin kann es vorteilhaft sein, die Stützplatte mit Schneidekanten zu versehen, die ein allzu weites Einreißen der durchdrückbaren zweiten oder weiteren Folie verhindern (Anspruch 9).

Bislang wurde offengelassen, ob die Blisterpakkung und/oder die Stützplatte in den Rahmen eingeschoben oder eingelegt wird. Mit Vorteil besteht der Rahmen aus einem Unterteil und einem Oberteil, wobei das Oberteil in Gebrauchsstellung durch eine Schnapp-Rast-Verbindung am Unterteil gehalten ist und den Arzneimittelbehälter randseitig überdeckt. Dadurch wird der Arzneimittelbehälter gestützt und fest im Rahmen gehalten, die gesamte Vorrichtung ist leicht handhabbar, insbesondere wenn Ober- und Unterteil mittels einer scharnierartigen Verbindung aneinander befestigt sind. Das Scharnier kann beispielsweise als Kunststoff-Filmscharnier ausgebildet sein.

Ansprüche 12-15 befassen sich mit unterschiedlichen Arten der am Rahmen befestigten oder damit zusammenwirkenden Sensoren. Beispielsweise ist es möglich, die Sensoren als mechanische Kleinschalter gemäß Anspruch 13 auszubilden, die an oder im Inneren der Druckplatte angeordnet sind. Weiterhin ist es möglich, unter Ausnutzung der metallischen und damit leitfähigen Eigenschaften der üblichen durchtrennbaren Blisterfolien im Bereich der Durchdrücköffnung einen Festkontakt, beispielsweise einen Ringkontakt vorzusehen, der von einem durchreißenden und damit aus der Ebene des Blisters herunterhängenden Abschnitt der metallischen Blisterfolie beaufschlagt wird, wodurch ein Kontakt geschlossen werden kann.

Weiterhin ist es möglich, die Sensoren als durchtrennbare Leiterbahnabschnitte vorzusehen, die auf einer unter den Arzneimittelbehälter einlegbaren partiell durchreißbaren gesonderten Folie angeordnet sind. Bezüglich der Anordnung, Ausbildung und Beschaltung solcher Leiterbahnen wird auf die gattungsbildende Druckschrift P 33 35 308.1 verwiesen, alle dort die Leiterbahnen, Schaltungsmaßnahmen u. dgl. betreffenden Merkmale können mit Vorteil auch bei der vorliegenden Erfindung angewendet werden.

Ansprüche 17-19 befassen sich mit Maßnahmen, wie die gesonderte Folie mit der nötigen exakten räumlichen Zuordnung im Rahmen bzw. an der Blisterpackung angeordnet werden kann.

Eine weitere, sehr komfortable Ausbildung der Sensoren ist in Anspruch 20 beschrieben. Die Sensoren sind in diesem Falle elektrische Tastschalter, die über, d. h. auf der mit Ausmuldungen versehenen Seite der Blisterpackung angeordnet sind und mit Auswurfelementen die Ausmuldungen des Blisters in Auswurfrichtung beaufschlagen. Die Tastschalter haben insofern eine Doppelfunktion, als sie zum einen als Druckelemente das Durchdrücken der Dragees durch die durchtrennbare zweite Folie verursachen und zum anderen als elektrische Schaltmittel dienen. Es ist möglich, die Sensoren in Form der Tastschalter gemäß Anspruch 20 in oder an einer gesonderten Halteplatte anzuordnen und damit auf Blistergröße und Drageeanordnung im Blister abzustimmen, genauso gut können die Tastschalter auch in einer einstückig mit dem Rahmen ausgebildeten Halteplatte vorgesehen sein.

Gemäß Anspruch 21 und 22 sollen die Sensoren an oder im Bereich der Unterseite der Stützplatte angeordnet sein bzw. von einem Rahmenboden getragen werden. Es kann vorteilhaft sein, aus optischen oder funktionstechnischen Gründen den Rahmen auf seiner Unterseite zu schließen und so der gesamten Vorrichtung eine i. w. geschlossene, dosenartige Form zu geben. Zur Entnahme einer Arzneimitteldosis wird der Deckel des dosenartigen Behälters geöffnet, wodurch die eingeschweißten Dragees zum Durchdrücken durch die Folie freigelegt werden. Die Unterseite des Drageeblisters liegt dabei auf einer Stützplatte auf, unter der die Sensoren so angeordnet sind, daß sie dann ansprechen, wenn ein Dragee durch die ihr zugeordnete Öffnung der Stützplatte oder wie auch immer gearteten Stützvorrichtung (es ist auch eine Mehrzahl von Stützvorsprüngen denkbar, die vom Rahmenboden nach oben gegen die Unterseite des Blisters vorstehen und diesen tragen) gedrückt wird. Hierbei ist eine Vielzahl von unterschiedlichen Sensoren denkbar, die auf unterschiedlichen physikalischtechnischen Wirkungsweisen beruhen können. Zweckmäßigerweise sind die Sensoren als Drucksensoren ausgebildet und können gemäß Anspruch 23 in eine flexible und kompressible Schicht eingebettet sein. Werden als Sensoren Tastschalter verwendet (vgl. Anspruch 20), so kann es zweckmäßig sein, diese mit einer flexiblen Schicht zu überdecken, um zu vermeiden, daß die Dragees beim Durchdrücken durch kantige Vorsprünge der Tastschalteranordnung verletzt werden. Bedeutungsvoll ist, daß immer nur der dem jeweiligen Dragee zugeordnete Tastschalter oder Sensor ansprechen darf, wenn das entsprechende Dragee durchgedrückt wird. Dies kann beispielsweise dadurch erreicht werden, daß an die flexible Schicht Druckübertragungsvorsprünge angeformt sind, die in Richtung des jeweiligen Dragees vorstehen und beim Durchdrücken des Dragees entweder in Richtung des Sensors verschoben oder seitlich verkippt werden, wodurch der Sensor ebenfalls anspricht.

Ferner kann es zweckmäßig sein, das die Sensoren unterhalb der Dragees tragende Teil, nämlich den Sensorträger mit mindestens einer Drageeauswurföffnung zu versehen, um sicherzustellen, daß das Dragee nicht innerhalb, d. h. zwischen Blister/Stützplatte und Sensorträger eingeklemmt und ggf. beschädigt wird.

Bei allen Sensoren, die beim Durchdrücken sich schließende Kontakte beinhalten, ist es möglich, die zu den Sensoren führenden Leitungen netzartig unter den Schaltern verlaufen zu lassen und so jeder Schalterzeile und jeder Schalterspalte - eine matrixartige Anordnung der Sensoren vorausgesetzt - eine Zeilen/Spaltenleitung zuzuordnen, wobei bei Betätigung des ensprechenden 5 v· v 1

Sensors, beispielsweise eines Tastschalters beide ihm zugeordnete Leitungen beaufschlagt werden. So ist es beispielsweise möglich, bei einer nxm Matrixanordnung mit lediglich n+m-Leitungen auszukommen, wodurch die Leitungsführung erheblich vereinfacht wird (z. B. genügen bei dreißig Sensoren angeordnet in sechs Zeilen und fünf Spalten - elf zu der Uhr führende Leitungen, um das Ansprechen eines jeden einzelnen Sensors lokalisieren zu können). Dies ist insbesondere dann von Vorteil, wenn in einer Packung Dragees unterschiedlicher Wirkungsdauer vorgesehen sind und ein automatisches Setzen der Zeitintervalle der Uhr abhängig von der Wirkungsdauer eines entnommenen Dragees vollzogen werden soll.

Es kann auch vorteilhaft sein, die Einstellvorrichtung für die Uhr als weitere Tastschalter auszubilden, die in ähnlicher Weise wie die vorstehend bezeichneten Tastschalter ebenfalls auf einer Platte des Rahmens angeordnet sind. Um ein Verstellen des Signalgebers (der Uhr) durch unbeabsichtigtes Betätigen der Einstell-Tastschalter zu vermeiden, ist es vorteilhaft, die Funktion dieser Tastschalter abschaltbar zu gestalten.

Um beispielsweise einem behandelnden Arzt die Möglichkeit zu geben, die Regelmäßigkeit eines vorgeschriebenen Einnahmezyklusses zu überprüfen und nachzuvollziehen, soll der Signalgeber ferner mit einem Speicher zur abfragbaren Abspeicherung der Entnahmezeitpunkte der Arzneimittel aus der Packung versehen sein, wobei die Entnahmezeitpunkte auf einem Display der Uhr oder einer gesonderten, an einen Ausgang der Uhr anschließbaren Ausgabeeinheit darstellbar sind.

Ferner weist die Uhr vorteilhafterweise Anzeigemittel auf, die eine verabsäumte Einnahme eines Dragees anzeigen, was durch intermittierendes Blinken oder intermittierende akustische Signale vorgenommen werden kann (Erinnerung an die Einnahme beispielsweise alle 10 Minuten), um die in der Uhr vorgesehene Spannungsquelle zu schonen.

Die Erfindung ist anhand eines Ausführungsbeispieles in den Figuren der Zeichnung näher erläutert. Diese zeigen:
Fig. 1 eine perspektivische Darstellung der Vorrichtung in einer ersten Ausführungsform,
Fig. 2 einen Schnitt gemäß II-II in Fig. 1,
Fig. 3 einen Detailschnitt durch eine mit Durchdrück ausnehmungen versehene Stützplatte,
Fig. 4 eine perspektivische Ansicht einer weiteren Ausführungsform der Vorrichtung,
Fig. 5 einen als gesonderte durchdrückbare Folie ausgebildeten Sensorträger,
Fig. 6 eine perspektivische Ansicht einer weiteren Ausführungsform einer Stützplatte,
Fig. 7 eine perspektivische Ansicht eines mit Tastschaltern bestückten Sensorträgers,
Fig. 8 einen Schnitt durch eine weitere Ausführungsform der Vorrichtung unter Verwendung des Sensorträgers gemäß Fig. 7,
Fig. 9 einen Schnitt durch eine weitere Ausführungsform der Vorrichtung, bei der die Sensoren unterhalb des Blisters angeordnet sind,
Fig. 10 einen Schnitt durch eine weitere Ausführungsform der Vorrichtung ähnlich der in Fig. 9 dargestellten.

Die Vorrichtung 1 zur Aufbewahrung und zur Erinnerung eines Patienten an eine erforderliche Einnahme von Arzneimitteln besteht i. w. aus einem Arzneimittelbehälter 2 in Form eines geblisterten Drageebehälters, bei welchem die Dragees 3 zwischen einer mit Aufnahmetaschen 4 bildenden Ausmuldungen versehenen ersten Folie 5 und einer durchdrückbaren zweiten Folie 6 eingeschweißt sind. Weiterhin ist ein nach setzbaren Zeitintervallen aktivierbarer Signalgeber 7 vorgesehen, der als elektrische Uhr mit Signaltongeber 8 und einer optischen Signalanzeige 9 und einem Display 10 ausgebildet ist sowie einen elektrisch aktivierbaren Starteingang 11 aufweist, dem bei erstmaliger Entnahme eines Dragees 3 aus dem Arzneimittelbehälter 2 ein elektrischer Startimpuls zugeführt wird, wozu auf das Entnehmen der Dragees 3 ansprechende Sensoren vorgesehen sind.

Der Signalgeber 7 ist an einem den Randbereich 12 des Arzneimittelbehälters 2 zumindest teilweise umfassenden Halterahmen 13 angeordnet, der aufgrund seiner wenigstens unten zumindest teilweise offenen Ausbildung ein Ausdrücken der Dragees 3 aus dem in den Halterahmen eingelegten Drageebehälter ermöglicht, einen Teil der vom Signalgeber zu den Sensoren führenden Leitungen 14 trägt und an dem die Sensoren 15 entweder unmittelbar oder über einen am Halterahmen 13 befestigbaren Sensorträger 16 angeordnet sind.

Der Signalgeber 7 ist am Halterahmen 13 mittels einer Schnapp-Rast-Verbindung 17 lösbar befestigt, Eingangs/Ausgangskontakte des Signalgebers 7 beaufschlagen am Halterahmen angeordnete Gegenkontakte, die mit den im Halterahmen 13 vorgesehenen Leitungen 14 verbunden sind.

Der Halterahmen 13 ist an seiner Unterseite 18 mit einem einspringenden Rand 19 versehen, der die Unterseite 20 des Arzneimittelbehälters 2 teilweise überdeckt.

Bei dem in Fig. 2 gezeigten Ausführungsbeispiel ist zwischen dem einspringenden Rand 19 und der Unterseite 20 eine mit Durchdrückausnehmungen 21 versehene Stützplatte 22 angeordnet, die bei dem in Fig. 2 gezeigten Ausführungsbeispiel gleichzeitig den Sensorträger 16 bildet. Es liegt ebenso im Rahmen der Erfindung, das Rahmenunterteil 13" einstückig mit der Stützplatte auszubilden.

Die Sensoren 15 sind im Bereich der Durchdrückausnehmungen 21 an der Stützplatte befestigt, die Stützplatte 22, die zu den Sensoren 15 führende Leitungen 14 aufweist, ist mit den Leitungen 14 elektrisch verbundenen Anlagekontakten 23 versehen, die in Betriebsstellung entsprechend angeordnete Gegenkontakte 24 des Halterahmens 13 beaufschlagen.

Bei dem in Fig. 4 und 6 gezeigten Ausführungsbeispiel ist die Stützplatte 22 an sich gegenüberliegenden Längsseiten 25 mit nach innen offenen U-förmigen Nuten 26 zur Aufnahme der Seitenkanten des Arzneimittelbehälters 2 versehen.

Aus Fig. 3 ist ersichtlich, daß die Stützplatte 22 die Durchdrückausnehmungen 21 umgebende Schneidekanten 27 aufweist.

Der Halterahmen 13 besteht aus einem Rahmenoberteil 13' und einem Rahmenunterteil 13", wobei das Oberteil 13' in Gebrauchsstellung durch eine weitere Schnapp-RastVerbindung 28 am Unterteil 13" gehalten ist und den Arzneimittelbehälter 2 randseitig überdeckt. Oberteil 13' und Unterteil 13" sind mittels einer scharnierartigen Verbindung 29 aneinander befestigt.

Unterschiedliche Sensorausbildungen sind möglich. Bei dem in Fig. 2 dargestellten Ausführungsbeispiel weisen die Sensoren 15, die in der Stützplatte 22 befestigt sind, einen in den Durchdrückweg der Dragees 3 hineinstehenden Fühler 30 auf, der als Druckstift, Schwenkzunge o. dgl. ausgebildet sein kann und mit einem elektrischen Kontakt zusammenwirkt. Weiterhin ist es möglich, den Fühler 30 als in der Durchdrückausnehmung angeordneten Festkontakt auszubilden, der durch einen einen Gegenkontakt bildenden, in die Durchdrückausnehmung hineinstehenden Folienabschnitt der beim Durchdrücken einreißenden bzw. durchreißenden zweiten metallischen Folie 6 beaufschlagt wird.

Bei dem in Fig. 5 dargestellten Ausführungsbeispiel sind die Sensoren 15 als durchtrennbare Leiterbahnabschnitte 31 ausgebildet, die auf einer unter den Arzneimittelbehälter 2 einlegbaren, partiell durchreißbaren gesonderten Folie 32 angeordnet sind, was durch Aufdampfen, Aufdrucken, Aufkleben u. dgl. geschehen kann. Die gesonderte Folie 32 ist zwischen dem Arzneimittelbehälter 2 und der Stützplatte 22 unter Klemmsitz gehalten, es ist auch möglich, die gesonderte Folie 32 mit mindestens einer Haltejustierausnehmung 33 zu versehen, die mit einem Halte-Justiervorsprung 34 des Rahmens 13 oder der Stützplatte 22 zusammenwirkt. Ferner ist es möglich, die gesonderte Folie 32 als auf die durchdrückbare zweite oder weitere Folie des Arzneimittelbehälters und/oder die Stützplatte 22 aufklebbare, selbstklebende Folie auszubilden.

Im folgenden wird auf die Fig. 7 und 8 Bezug genommen. Bei der dort dargestellten Ausführungsform sind die Sensoren als elektrische Tastschalter 40 ausgebildet, die über, d. h. auf der mit die Aufnahmetaschen bildenden Ausmuldungen versehenen Seite der Blisterpackung angeordnet sind und mit Auswurfelementen (Stößel 41) die Aufnahmetaschen 4 des Arzneimittelbehälters 2 in Auswurfrichtung (Pfeil 42) beaufschlagen. Die Tastschalter 40 sind beim dargestellten Ausführungsbeispiel in einer gesonderten Halteplatte 43 angeordnet. Es ist allerdings auch möglich, die Tastschalter auf einem plattenartigen Träger zu befestigen, der einstückig mit dem Rahmenoberteil 13' ausgebildet ist.

Wie insbesondere Fig. 7 zeigt, sind die Sensoren, nämlich die Tastschalter 40 matrixartig über einer entsprechenden Anordnung von Dragees angeordnet. In diesem Falle empfiehlt es sich, die Leitungen 14 netzartig unter den Schaltern verlaufen zu lassen, insofern, als jeder Schalterzeile 44 a, b, c, d je eine Zeilenleitung 14 a-d und jeder Schalterspalte 45 a, 45 b, 45 c je eine Spaltenleitung 14 a', 14 b', 14 c' zugeordnet sind und bei Betätigung eines Sensors, im vorliegenden Falle eines Tastschalters 40 beide ihm zugeordnete Leitungen (z. B. 14 c, 14 b') beaufschlagt werden.

Weiterhin sind auf der Halteplatte 43 mit einer Einstellvorrichtung (beispielsweise Setzvorrichtung) des Signalgebers 7 Eingabeelemente als weitere Tastschalter 46, 47 ausgebildet, deren Funktion über eine nicht näher dargestellte Schaltvorrichtung abschaltbar ist.

Bei der in Fig. 9 gezeigten Vorrichtung (dort sind die Teile, die mit der Ausführungsform gemäß Fig. 8 übereinstimmen, mit gleichen Bezugszeichen versehen) sind die Sensoren 50 im Bereich der Unterseite 51 der Stützplatte 22 angeordnet. Die Sensoren sind als Tastschalter ausgebildet, werden jedoch nicht durch die Bedienungsperson unmittelbar betätigt, sondern durch die durchgedrückten Dragees 3. Dies ist durch die Richtungspfeile 52, 53 in Fig. 9 verdeutlicht. Um sicherzustellen, daß die Dragees unmittelbar nach dem Durchdrücken aus der Vorrichtung herausfallen, sind im Sensorträger 54 Drageeauswurföffnungen 55 vorgesehen.

Bei der in Fig. 10 gezeigten Ausführungsform der Erfindung sind die Sensoren als in eine flexible und kompressible Schicht 56 eingebettete Drucksensoren 57 ausgebildet, wobei die Schicht auf der dem Blister zugewandten Seite 58 eines an sich bekannten i. w. geschlossenen Rahmenbodens 59 angeordnet ist. An die flexible Schicht 56 sind Druckübertragungsvorsprünge 60 angeordnet, die beim Durchdrücken der Dragees entweder in Pfeilrichtung 61 oder in Durchdrückrichtung 62 verschoben oder verkippt werden und damit ein Signal auslösen, das vom Sensor 57 auf ein der Anordnung der Dragees entsprechendes matrixartiges Netz von Zeilenleitungen 63 und Spaltenleitungen 64 gegeben wird, die in die flexible und kompressible Schicht 56 eingebettet sind. Bei dem in Fig. 10 gezeigten Ausführungsbeispiel ist die Drageeauswurföffnung nicht dargestellt und befindet sich an einer Seitenfläche des Rahmens.

Ferner weist der Signalgeber 7 (die Uhr) einen Speicher 48 zur abfragbaren Abspeicherung der Entnahmezeitpunkte der Arzneimittel aus der Packung auf, wobei die Entnahmezeitpunkte auf dem Display 10 der Uhr oder einer gesonderten, an einen nicht weiter dargestellten Ausgang der Uhr anschließbaren Ausgabeeinheit darstellbar sind. Weiterhin sind in der Uhr Schaltmittel vorgesehen, die bei einer nicht zeitgerechten Einnahme bzw. Entnahme eines Dragees aus der Packung eine gesonderte Anzeigevorrichtung ansteuern oder auf dem Display 10 ein bestimmtes Symbol anzeigen, um die verabsäumte Einnahme kenntlich zu machen.

## Patentansprüche

1. Vorrichtung zur Aufbewahrung und zur Erinnerung eins Patienten an eine erforderliche Einnahme von Arzneimitteln, bestehend aus einem Arzneimittelbehälter (2) in Form eines Drageebehälters bei welchem die Dragees (3) zwischen einer mit Ausmuldungen versehenen ersten Folie (5) und einer durchdrückbaren zweiten Folie (6) eingegossen, eingeschweißt oder eingeklebt sind, einem nach voreinsfellbaren Zeitintervallen aktivierten Signalgeber (7), der als elektrische Uhr mit Signaltongeber (8) und/oder mit einer optischen Signalanzeige (9) ausgebildet ist sowie mit einem elektrisch aktivierbaren Starteingang versehen ist, dem bei erstmaliger Entnahme einer Arzneimitteldosis ein elektrischer Startimpuls zugeführt wird, wozu auf das Entnehmen der Dragees (3) ansprechende Sensoren (15) vorgesehen sind, die mit dem Signalgeber (7) durch Leitungen (14) verbunden sind, gekennzeichnet durch:
einen den Randbereich (12) des Arzneimittelbehälters (2) zumindest teilweise umfassenden Halterahmen (13), der aufgrund seiner wenigstens unten zumindestteilweise offenen Ausbildung ein Ausdrücken der Dragees (3) aus dem in den Halterahmen (13) eingelegten Arzneimittelbehälter (2) ermöglicht, und den Signalgeber (7) sowie einen Teil der von diesem zu den Sensoren (15) führenden Leitungen (14) trägt, wobei: die Sensoren (15) in einer der Anordnung der Dragees (3) im Arzneimittelbehälter entsprechenden Anordnung am Halterahmen (13) selbst oder an einem in diesen einlegbaren oder an diesem befestigbaren Sensorträger (16) angeordnet sind.

2. Vorrichtung nach Anspruch 1, dadurch gekennzeichnet, daß der Signalgeber (7) am Halterahmen (13) mittels einer Schnapp-Rast-Verbindung lösbar befestigt ist und am Signalgeber (7) angeordnete Eingang-/Ausgangskontakte am Halterahmen (13) angeordnete Gegenkontakte beaufschlagen, die mit den im Halterahmen (13) vorgesehenen Leitungen (14) verbunden sind.

3. Vorrichtung nach Anspruch 1 oder 2, dadurch gekennzeichnet, daß der Halterahmen (13) an seiner Unterseite (18) mit einem einspringenden Rand (19) versehen ist, der die durch die durchdrückbare weitere Folie (6) gebildete Unterseite des Arzneimittelbehälters (2) teilweise überdeckt.

4. Vorrichtung nach einem der vorhergehenden Ansprüche, dadurch gekennzeichnet, daß zwischen dem einspringenden Rand (19) und der Unterseite des Arzneimittelbehälters (2) eine mit Durchdrückausnehmungen (21) versehene Stützplatte (22) angeordnet ist.

5. Vorrichtung nach einem der Ansprüche 1-3, dadurch gekennzeichnet, daß das Rahmenunterteil (13") einstückig mit einer mit Durchdrückausnehmungen (21) versehenen Stützplatte (22) ausgebildet ist.

6. Vorrichtung nach einem derAnsprüche 4 oder 5, dadurch gekennzeichnet, daß die Sensoren (15) im Bereich der Durchdrückausnehmungen (21) an der Stützplatte (22) befestigt sind.

7. Vorrichtung nach Anspruch 6, dadurch gekennzeichnet, daß die mit zu den Sensoren (15) führenden Leitungen (14) versehene Stützplatte (22) mit den Leitungen verbundene Anlagekontakte (23) aufweist, die in Betriebsstellung entsprechend angeordnete Gegenkontakte (24) des Halterahmens beaufschlagen.

8. Vorrichtung nach einem der vorhergehenden Ansprüche, dadurch gekennzeichnet, daß der Halterahmen (13) und/oder die Stützplatte (22) an sich gegenüberliegenden Längsseiten (25) mit nach innen offenen U-förmigen Nuten (26) zur Aufnahme der Seitenkanten des Arzneimittelbehälters (2) versehen sind.

9. Vorrichtung nach einem der vorhergehenden Ansprüche, dadurch gekennzeichnet, daß die Stützplatte (22) mit die Durchdrückausnehmungen (21) umgebenden Schneidekanten (27) versehen ist.

10. Vorrichtung nach einem der vorhergehenden Ansprüche, dadurch gekennzeichnet, daß der Halterahmen aus einem Unterteil (13") und einem Oberteil (13') besteht, wobei das Oberteil (13') in Gebrauchsstellung durch eine weitere Schnapp-Rast-Verbindung (28) am Unterteil (13") gehalten ist und den Arzneimittelbehälter (2) randseitig überdeckt.

11. Vorrichtung nach einem der vorhergehenden Ansprüche, dadurch gekennzeichnet, daß das Oberteil (13') mit einer scharnierartigen Verbindung (29) am Unterteil (13") befestigt ist.

12. Vorrichtung nach einem der vorhergehenden Ansprüche, dadurch gekennzeichnet, daß die am Halterahmen (13) oder an/in der Stützplatte (22) angeordneten Sensoren (15) einen in den Durchdrückweg der Dragees (3) hineinstehenden Fühler (30) aufweisen.

13. Vorrichtung nach Anspruch 12, dadurch gekennzeichnet, daß der Fühler (30) als Druckstift, Schwenkzunge o. dgl. ausgebildet ist und einen elektrischen Kontakt beaufschlagt.

14. Vorrichtung nach einem der vorhergehenden Ansprüche, dadurch gekennzeichnet, daß der Sensor (15) als in der Durchdrückausnehmung (21) angeordneter Festkontakt ausgebildet ist, der durch einen einen Gegenkontakt bildenden, in die Durchdrückausnehmung hineinstehenden Folienabschnitt der beim Durchdrücken durchreißenden weiteren metallischen Folie (6) beaufschlagt wird.

15. Vorrichtung nach einem der vorhergehenden Ansprüche, dadurch gekennzeichnet, daß die Sensoren als durchtrennbare Leiterbahnabschnitte (31) auf einer unter den Arzneimittelbehälter (2) einlegbaren partiell durchreißbaren gesonderten Folie (32) angeordnet sind.

16. Vorrichtung nach einem der vorhergehenden Ansprüche, dadurch gekennzeichnet, daß die Leiterbahnabschnitte (31) auf die gesonderte Folie aufgedampft, aufgedruckt, aufgeklebt sind.

17. Vorrichtung nach einem der vorhergehenden Ansprüche, dadurch gekennzeichnet, daß die gesonderte Folie (32) zwischen dem Arzneimittelbehälter (2) und der Stützplatte (22) unter Klemmsitz gehalten ist.

18. Vorrichtung nach einem der vorhergehenden Ansprüche, dadurch gekennzeichnet, daß die gesonderte Folie (32) mit mindestens einer Halte-Justierausnehmung (33) versehen ist, die mit einem Halte-Justiervorsprung (34) des Halterahmens (13) oder der Stützplatte (22) zusammenwirkt.

19. Vorrichtung nach einem der vorhergehenden Ansprüche, dadurch gekennzeichnet, daß die gesonderte Folie (32) als auf die durchdrückbare zweite oder weitere Folie des Arzneimittelbehälters (2) und/oder die Stützplatte (22) aufklebbare, selbstklebende Folie ausgebildet ist.

20. Vorrichtung nach einem der vorhergehenden Ansprüche, dadurch gekennzeichnet, daß die Sensoren als elektrische Tastschalter (40) ausgebildet sind, die über (d. h. auf der mit Ausmuldungen versehenen Seite der Blisterpackung) angeordnet sind und mit Auswurfelementen (Stößeln 41) die Aufnahmetaschen (4) des Arzneimittelbehälters (2) in Auswurfrichtung (Pfeil 42) beaufschlagen.

21. Vorrichtung nach einem der vorhergehenden Ansprüche, dadurch gekennzeichnet, daß die Sensoren (50, 57) an oder im Bereich der Unterseite (51) der Stützplatte (22) angeordnet sind.

22. Vorrichtung nach einem der vorhergehenden Ansprüche, dadurch gekennzeichnet, daß die Sensoren (50, 57) auf der dem Blister zugewandten Seite (58) eines ansich bekannten, i. w. geschlossenen Rahmenbodens (59) angeordnet sind.

23. Vorrichtung nach einem der vorhergehenden Ansprüche, dadurch gekennzeichnet, daß die Sensoren in eine flexible und kompressible Schicht (56) eingebettete Drucksensoren (57) sind.

24. Vorrichtung nach einem der vorhergehenden Ansprüche, dadurch gekennzeichnet, daß die Sensoren (50, 57) von einer flexiblen Schicht (56) überdeckt sind.

25. Vorrichtung nach Anspruch 23 oder 24, dadurch gekennzeichnet, daß an die flexible Schicht (56) Druckübertragungsvorsprünge angeformt sind.

26. Vorrichtung nach einem der vorhergehenden Ansprüche, dadurch gekennzeichnet, daß die Sensoren (50, 57) auf einem gesonderten Sensorträger (54) unter der Stützplatte (22) angeordnet sind.

27. Vorrichtung nach einem der vorhergehenden Ansprüche 21 oder 22, dadurch gekennzeichnet, daß die Sensoren (Drucksensoren) durch ein matrixartiges Netz von Zeilen- (63) und Spaltenleitungen (64) miteinander verbunden sind.

28. Vorrichtung nach einem der vorhergehenden Ansprüche, dadurch gekennzeichnet, daß der gesonderte Sensorträger (54) mit mindestens einer Drageeauswurföffnung (55) versehen ist.

29. Vorrichtung nach Anspruch 20, dadurch gekennzeichnet, daß die Sensoren (Tastschalter 40) in einer gesonderten Halteplatte (43) angeordnet sind.

30. Vorrichtung nach Anspruch 20, dadurch gekennzeichnet, daß bei einer i. w. matrixartigen Anordnung der Sensoren (Tastschalter 40) die Leitungen (14) netzartig unter den Schaltern verlaufen, derart, daß jeder Schalterzeile (44) und jeder Schalterspalte (45) eine Zeilen-/Spaltenleitung zugeordnet ist und bei Betätigung eines Sensors (Tastschalters 40) beide ihm zugeordnete Leitungen (14, 14') beaufschlagt werden.

31. Vorrichtung nach einem der vorhergehenden Ansprüche, dadurch gekennzeichnet, daß die mit einer Einstellvorrichtung (Setzvorrichtung) des Signalgebers (7) verbundenen Eingabeelemente als weitere Tastschalter (46, 47) ausgebildet sind.

32. Vorrichtung nach Anspruch 31, dadurch gekennzeichnet, daß die Funktion der weiteren Tastschalter (46, 47) abschaltbar ist.

33. Vorrichtung nach einem der vorhergehenden Ansprüche, dadurch gekennzeichnet, daß der Signalgeber (7) (Uhr) mit einem Speicher zur abfragbaren Abspeicherung der Entnahmezeitpunkte der Arzneimittel aus dem Arzneimittelbehälter (2) versehen ist, wobei die Entnahmezeitpunkte auf einem Display (10) der Uhr oder einer gesonderten, an einen Ausgang der Uhr anschließbaren Ausgabeeinheit darstellbar sind.

34. Vorrichtung nach einem der vorhergehenden Ansprüche, dadurch gekennzeichnet, daß die Uhr eine verabsäumte Einnahme eine Dragees (3) auf einer gesonderten Anzeigevo richtung oder mittels eines gesonderte Displaysymbols anzeigt.

## Revendications

1. Dispositif pour le stockage de médicaments et pour rappeler à un malade l'absorption de ces médicaments, comprenant une plaquette de médicaments (2), constituée d'une plaquette de comprimés dans laquelle les comprimés (3) sont enfermés, à la coulée, à la soudure ou au collage, entre une première pellicule (5), comportant des cuvettes, et une seconde pellicule (6) enfonçable, et un émetteur de signaux (7), activé après des intervalles de temps préréglables, qui est réalisé sous la forme d'une montre électrique comportant un émetteur de sons servant de signaux (8) et/ou un élément de visualisation de signaux optiques (9) et est pourvu d'une entrée de mise en marche, activable électriquement, sur laquelle une impulsion électrique de mise en marche est appliquée lors du premier prélèvement d'une dose de médicament, tandis qu'il est prévu des détecteurs (15), réagissant au prélèvement des comprimés (3), qui sont reliés à l'émetteur de signaux (7) par des conducteurs (14), caractérisé en ce qu'il comprend un cadre de maintien (13), entourant au moins partiellement la zone marginale (12) de la plaquette de médicaments (2), qui, du fait de sa réalisation au moins partiellement ouverte au minimum vers le bas, permet de repousser les comprimés (3) hors de la plaquette de médicaments (2) placée dans le cadre de maintien (13) et qui porte l'émetteur de signaux (7), ainsi qu'une partie des conducteurs (14) conduisant de celui-ci aux détecteurs (15), tandis que ces derniers sont disposés, suivant un agencement correspondant à l'agencement des comprimés (3) dans la plaquette de médicaments, sur le cadre de support (13) lui-même ou sur un porte-détecteurs (16) pouvant être placé dans celui-ci ou être fixé sur lui.

2. Dispositif suivant la revendication 1, caractérisé en ce que l'émetteur de signaux (7) est fixé de manière amovible sur le cadre de support (13) au moyen d'une jonction à enclenchement élastique instantané et en ce que des contacts d'entrée/ sortie disposés sur l'émetteur de signaux (7) alimentent en courant des contacts complémentaires, disposés sur le cadre de support (13), qui sont reliés aux conducteurs (14) prévus sur le cadre de support (13).

3. Dispositif suivant la revendication 1 ou 2, caractérisé en ce que, sur sa face inférieure (18), le cadre-support (13) est pourvu d'un rebord en saillie (19) qui recouvre partiellement la face inférieure, formée par la seconde pellicule (6) enfonçable, de la plaquette de médicaments (2).

4. Dispositif suivant l'une des revendications précédentes, caractérisé en ce qu'une plaque d'appui (22), pourvue d'évidements d'enfoncement (21), est disposée entre le rebord en saillie (19) et la face inférieure de la plaquette de médicaments (2).

5. Dispositif suivant l'une des revendications 1 à 3, caractérisé en ce que la partie inférieure (13") du cadre est réalisée d'une pièce avec une plaque d'appui (22) pourvue d'évidements d'enfoncement (21).

6. Dispositif suivant l'une des revendications 4 et 5, caractérisé en ce que les détecteurs (15) sont fixés sur la plaque d'appui (22) dans la zone des évidements d'enfoncement (21).

7. Dispositif suivant la revendication 6, caractérisé en ce que la plaque d'appui (22) pourvue des conducteurs (14) conduisant aux détecteurs (15) comporte des contacts d'application (23), reliés aux conducteurs, qui alimentent en courant des contacts complémentaires (24) du cadre de maintien disposés en correspondance avec eux dans la position de fonctionnement.

8. Dispositif suivant l'une des revendications précédentes, caractérisé en ce que le cadre de maintien (13) et/ou la plaque d'appui (22) sont pourvus, sur des côtés longitudinaux (25) se faisant face, de rainures en U (26), ouvertes vers l'intérieur, servant à recevoir les bords latéraux de la plaquette de médicaments (2).

9. Dispositif suivant l'une des revendications précédentes, caractérisé en ce que la plaque d'appui (22) est pourvue d'arêtes tranchantes (27) entourant les évidements d'enfoncement (21).

10. Dispositif suivant l'une des revendications précédentes, caractérisé en ce que le cadre de maintien est constitué d'une partie inférieure (13") et d'une partie supérieure (13'), cette dernière étant maintenue, en position d'utilisation, sur la partie inférieure (13") par une autre jonction d'enclenchement élastique instantané (28) et recouvre par ses bords la plaquette de médicaments (2).

11. Dispositif suivant l'une des revendications précédentes, caractérisé en ce que la partie supérieure (13') est fixée sur la partie inférieure (13") par une jonction en forme de charnière (29).

12. Dispositif suivant l'une des revendications précédentes, caractérisé en ce que les détecteurs (15) disposés sur le cadre de maintien (13) ou sur/ dans la plaque d'appui (22) comprennent un palpeur (30) faisant saillie sur le trajet d'enfoncement des comprimés (3).

13. Dispositif suivant la revendication 12, caractérisé en ce que le palpeur (30) est réalisé sous la forme d'un doigt de pression, d'une languette basculante ou analogue et coopère avec un contact électrique.

14. Dispositif suivant l'une des revendications précédentes, caractérisé en ce que le détecteur (15) est réalisé sous la forme d'un contact fixe, disposé dans l'évidement d'enfoncement (21 qui est alimenté en courant par un tronçon de pellicule, formant contact complémentaire et faisant sallie dans l'évidement d'enfoncement, de la seconde pellicule métallique (6) se déchirant lors de l'enfoncement.

15. Dispositif suivant l'une des revendications précédentes, caractérisé en ce que les détecteurs sont disposés, en tant que sections de piste conductrice (31) déchirables, sur une pellicule séparée (32) partiellement déchirable qu'on peut placer sous la plaquette de médicaments (2).

16. Dispositif suivant l'une des revendications précédentes, caractérisé en ce que les sections de piste conductrice (31) sont appliquées sur la pellicule séparée par vaporisation, impression ou collage.

17. Dispositif suivant l'une des revendications précédentes, caractérisé en ce que la pellicule séparée (32) est maintenue en ajustement pressé entre la plaquette de médicaments (2) et la plaque d'appui (22).

18. Dispositif suivant l'une des revendications précédentes, caractérisé en ce que la pellicule séparée (32) est pourvue d'une cavité d'ajustage- retenue (33) qui coopère avec une saillie d'ajustage-retenue (34) du cadre de maintien (13) ou de la plaque d'appui (22).

19. Dispositif suivant l'une des revendications précédentes, caractérisé en ce que la pellicule séparée (32) est réalisée sous la forme d'une pellicule autocollante pouvant se coller sur la seconde pellicule, enfonçable, de la plaquette de médicaments (2) et/ou sur la plaque d'appui (22).

20. Dispositif suivant l'une des revendications - précédentes, caractérisé en ce que les détecteurs sont réalisés sous la forme de poussoirs-interrupteurs électriques (40) qui sont disposés sur le dessus (c'est-à-dire sur la face de l'emballage thermoformé pourvue des cuvettes) et qui, au moyen d'éléments d'éjection (poussoirs (41) agissent suivant la direction d'éjection (flèche 42) sur les cuvettes de logement (4) de la plaquette de médicaments (2).

21. Dispositif suivant l'une des revendications précédentes, caractérisé en ce que les détecteurs (50, 57) sont disposés sur la face inférieure (51) de la plaque d'appui (22) ou au voisinage de cette face inférieure.

22. Dispositif suivant l'une des revendications précédentes, caractérisé en ce que les détecteurs (50, 57) sont disposés sur la face (58), tournée vers l'emballage thermoformé, d'un fond de cadre (59), fermé au sens large, connu en soi.

23. Dispositif suivant l'une des revendications précédentes, caractérisé en ce que les détecteurs sont des détecteurs de pression (57) noyés dans une couche (56) souple et compressible.

24. Dispositif suivant l'une des revendications précédentes, caractérisé en ce que les détecteurs (50, 57) sont recouverts par une couche (56) souple.

25. Dispositif suivant la revendication 23 ou 24, caractérisé en ce que des saillies de transmission de pression sont formées sur la couche (56) souple.

26. Dispositif suivant l'une des revendications précédentes, caractérisé en ce que les détecteurs (50, 57) sont disposés sur un porte-détecteurs séparé (54) situé sous la plaque d'appui (22).

27. Dispositif suivant l'une des revendications précédentes 21 et 22, caractérisé en ce que les détecteurs (détecteurs de pression) sont reliés entre eux par un réseau, en forme de matrice, de conducteurs de ligne (63) et de conducteurs de colonne (64).

28. Dispositif suivant l'une des revendications précédentes, caractérisé en ce que le porte-détecteurs séparé (54) est pourvu au moins d'une ouverture d'éjection de comprimés (55).

29. Dispositif suivant la revendication 20, caractérisé en ce que les détecteurs (poussoirs-interrupteurs 40) sont disposés dans une plaque de maintien (43) séparée.

30. Dispositif suivant la revendication 20, caractérisé en ce que, dans le cas d'un agencement en forme de matrice, au sens large, des détecteurs (poussoirs-interrupteurs 40), les conducteurs (14) s'étendent en forme de réseau au-dessous des interrupteurs de façon telle qu'à chaque ligne d'interrupteurs (44) et à chaque colonne d'interrupteurs (45), il est associé un conducteur de ligne/colonne et que, lors de l'actionnement d'un détecteur (poussoir-interrupteur 40) les deux conducteurs (14, 14') qui lui sont associés sont alimentés en courant.

31. Dispositif suivant l'une des revendications précédentes, caractérisé en ce que les éléments d'introduction de données reliés à un dispositif d'introduction (dispositif de fixation) de l'émetteur de signaux (7) sont réalisés sous la forme d'autres poussoirs-interrupteurs (46, 47).

32. Dispositif suivant la revendication 31, caractérisé en ce que le fonctionnement des autres poussoirs-interrupteurs (46, 47) peut être interrompu.

33. Dispositif suivant l'une des revendications précédentes, caractérisé en ce que l'émetteur de signaux (7) (montre) est pourvu d'une mémoire permettant de stocker de manière interrogeable les instants de prélèvement des médicaments sur la plaquette de médicaments (2), les instants de prélèvement pouvant être représentés sur un élément de visualisation (10) de la montre ou sur une unité séparée de reproduction en sortie pouvant être reliée à une sortie de la montre.

34. Dispositif suivant l'une des revendications précédentes, caractérisé en ce que la montre visualise le retard de la prise d'un comprimé (3) sur un dispositif séparé de visualisation ou au moyen d'un symbole particulier de visualisation.

## Claims

1. A device for holding medicaments and for reminding a patient of the necessity to take medication, comprising a medication container (2) in the form of a tablets container in which the tablets (3) are sealed, welded or secured by adhesion between a first film (5) comprising recesses and a second and press-through film (6), a signal transmitter (7) activated after preset time lapses and which is constructed as an electric clock with an audible alarm (8) and/or with a visual alarm display (9) and with a starting input which can be electrically activated and to which, when a dose of medication is taken for the first time, an electrical starting pulse is supplied, for which purpose sensors (15) are provided which respond to the withdrawal of the tablets (3) and which are connected to the signal transmitter (7) by leads (14), characterised by, at least partially enclosing the marginal portion (12) of the medication container (2), a retaining frame (13) which by virtue of its at least partially open-bottomed construction permits tablets (3) to be pressed out from the medication container (2) which is inserted into the retaining frame (13) and which carries the signal transmitter (7) as well as a part of the leads (14) which run from this latter to the sensors (15), the sensors (15) being disposed in an arrangement on the retaining frame (13) itself or on a sensor carrier (16) which can be fitted therein or attached thereto, according to the disposition of the tablets (3) in the medication container.

2. A device according to Claim 1, characterised in that the signal transmitter (7) is separably mounted on the retaining frame (13) by means of a snap-action catch, contacts connected to the leads (14) provided in the retaining frame (13) acting upon input/output contacts disposed on the signal transmitter (7).

3. A device according to Claim 1 or 2, characterised in that on its underside (18), the retaining frame (13) is provided with an inwardly projecting rim (19) which partially covers the underside of the medication container (2) which is formed by the further press-through film (6).

4. A device according to one of the preceding Claims, characterised in that a supporting plate (22) provided with press-through cut-outs (21) is disposed between the inwardly projecting rim (19) and the underside of the medication container (2).

5. A device according to Claims 1 to 3, characterised in that the bottom part (13") of the frame is constructed in one piece with a supporting plate (2) provided with press-through cut-outs (21).

6. A device according to one of Claims 4 or 5, characterised in that the sensors (15) are fixed to the supporting plate (2) in the region of the press-through cut-outs (21).

7. A device according to Claim 6, characterised in that the supporting plate (22) which is provided with leads (14) leading to the sensors (15) has, connected to the leads, bearing contacts (23) which in the operative position act upon correspondingly disposed matching contacts (24) on the retaining frame.

8. A device according to one of the preceding Claims, characterised in that the retaining frame and/or the supporting plate (22) have on oppositely disposed long sides (25) inwardly open U-shaped grooves (26) to receive the lateral edges of the medication container (2).

9. A device according to one of the preceding Claims, characterised in that the supporting plate (22) is provided with cutting edges (27) which extend around the press-through cut-outs (21).

10. A device according to one of the preceding Claims, characterised in that the retaining frame consists of a lower part (13") and an upper part (13'), the upper part (13'), when in the position of use, being held on the lower part (13") by a further snap-action catch connection device (28), its edge projecting over the medication container (2).

11. A device according to one of the preceding Claims, characterised in that the upper part (13) has a hinge-like connection (29) by which it is attached to the lower part (13").

12. A device according to one of the preceding Claims, characterised in that the sensors (15) disposed on the retaining frame (13) or on/in the supporting plate (22) comprise a probe (30) which projects into the path through which the tablets (3) are pressed.

13. A device according to Claim 12, characterised in that the probe (13) is constructed as a pressure-pin, pivoting tongue or the like and acts upon an electrical contact.

14. A device according to one of the preceding Claims, characterised in that the sensor (15) is constructed as a fixed contact disposed in the press-through cut-out (21) and which is subject to the action of a matching contact formed by a portion of the metallic film (6) which is torn through as the respective tablet is pressed through it.

15. A device according to one of the preceding Claims, characterised in that the sensors are severable conductor path portions (31) disposed on a separate film (32) which can be torn partially through and which can be inserted under the medication container (2).

16. A device according to one of the preceding Claims, characterised in that the. conductor path portions (31) are secured to the separate film by the application of steam, pressure or adhesive.

17. A device according to one of the preceding Claims, characterised in that the separate film (32) is clamped between the medication container (2) and the supporting plate (22).

18. A device according to one of the preceding Claims, characterised in that the separate film (32) is provided with at least one holding adjustment recess (33) which co-operates with a holding adjustment projection (34) on the retaining frame (13) or on the supporting plate (22).

19. A device according to one of the preceding Claims, characterised in that the separate film (32) is constructed as a film which is self-adhesive or which can be secured by adhesion to the press-through second or further film of the medication container (2) and/or the supporting plate (22).

20. A device according to one of the preceding Claims, characterised in that the sensors are constructed as electrically operated push-button switches (40) which are disposed over, i.e. on that side of the blister pack which is provided with the recesses, and comprise ejector elements (pushers 41) which act upon the housing pockets (4) in the medication container (2) in the ejection direction (indicated by the arrow 42).

21. A device according to one of the preceding Claims, characterised in that the sensors (50, 57) are disposed on or in the region of the underside (51) of the supporting plate (22).

22. A device according to one of the preceding Claims, characterised in that the sensors (50, 57) are disposed on that side (58) of a per se known and literally closed frame bottom (59) which is towards the blister.

23. A device according to one of the preceding Claims, characterised in that the sensors are pressure sensors (57) embedded in a flexible and compressible layer (56).

24. A device according to one of the preceding Claims, characterised in that the sensors (50, 57) are covered by a flexible layer ( 56).

25. A device according to Claim 23 or 24, characterised in that pressure transmitting projections are integrally moulded on the flexible layer (56).

26. A device according to one of the preceding Claims, characterised in that the sensors (50, 57) are disposed under the supporting plate (22) and on a separate sensor carrier (54).

27. A device according to one of the preceding Claims 21 or 22, characterised in that the sensors (pressure sensors) are connected to one another by a matrix-like network of linear (63) and columnar (64) conductors.

28. A device according to one of the preceding Claims, characterised in that the separate sensor carrier (54) is provided with at least one tablet ejector orifice (55).

29. A device according to Claim 20, characterised in that the sensors (push-button switches 40) are disposed in a separate retaining plate (43).

30. A device according to Claim 20, characterised in that in the case of a literally matrix-like arrangement of sensors (push-button switches 40), the conductors (14) extend in a network arrangement under the switches, so that one linear/columnar conductor is associated with each line of switches (44) and each column of switches (45) and in that upon actuation of a sensor (push-button 40) both the conductors (14, 14') associated with it are subject to its action.

31. A device according to one of the preceding Claims, characterised in that the input elements connected to an adjusting device (setting device) of the signal transmitter (7) are constructed as further push-button switches (46, 47).

32. A device according to Claim 31, characterised in that the function of the further push-button switches (46, 47) can be switched off.

33. A device according to one of the preceding Claims, characterised in that the signal transmitter (7) (clock) is provided with a memory for the retrievable storage of the times when medicament has to be taken from the medication container (2), the extraction times being shown on a display (10) on the clock or on a separate read-out unit which can be connected to an output on the clock.

34. A device according to one of the preceding Claims, characterised in that the clock displays on a separate display device or by means of a separate display symbol the fact that the taking of a tablet (3) has been missed.
